# EUROPÄISCHE PATENTSCHRIFT

(11) **EP 1 079 940 B1**
(45) Veröffentlichungstag und Bekanntmachung des Hinweises auf die Patenterteilung: **05.12.2001**
(21) Anmeldenummer: 99927694.2
(22) Anmeldetag: 17.04.1999
(51) Int. Cl.: B07C 1/02, B65H 31/32, B65H 31/30, B65B 25/14

(54) **VORRICHTUNG ZUM EINBRINGEN VON GESTAPELTEN KUVERTS IN EINEN TRANSPORTKASTEN**
DEVICE FOR PLACING STACKED ENVELOPES IN A TOTE BOX
DISPOSITIF POUR INTRODUIRE DES ENVELOPPES EMPILEES DANS UN BAC DE MANUTENTION

(30) Priorität: 22.05.1998 DE 19822998
(43) Veröffentlichungstag der Anmeldung: 07.03.2001
(73) Patentinhaber: BÖWE SYSTEC AG, 86159 Augsburg (DE)
(72) Erfinder: HUBER, Thomas, D-86161 Augsburg (DE); FÖRG, Helmut, D-86845 Gro aitingen (DE); POWIK, Rainer, D-86199 Augsburg (DE)
(74) Vertreter: Charrier, Rolf, Dipl.-Ing.
(86) Internationale Anmeldenummer: DE9901191
(87) Internationale Veröffentlichungsnummer: WO9961175

(56) Entgegenhaltungen:
- EP-A- 0 659 669
- DE-A- 2 304 331
- DE-C- 19 651 663
- US-A- 5 347 790
- PATENT ABSTRACTS OF JAPAN vol. 012, no. 484 (M-776), 16. Dezember 1988 (1988-12-16) & JP 63 202560 A (NEC CORP), 22. August 1988 (1988-08-22)

## Beschreibung

Die Erfindung betrifft eine Vorrichtung zum Einbringen von gestapelten Kuverts in einen Transportkasten, mit einem vertikalen Stapelschacht zum Übereinanderstapeln einer Vielzahl von horizontal übereinanderliegenden Kuverts, der einen zu öffnenden Bodenverschluß und eine mit Abstand über diesem angeordnete Trenneinrichtung aufweist, mittels welcher eine Gruppe von Kuverts, deren Anzahl ein Bruchteil des Fassungsvermögens des TransportKastens beträgt, im Stapelschacht abtrennbar ist, mit einer unterhalb des Stapelschachtes angeordneten, horizontalen Aufnahmeeinrichtung, für die Aufnahme der aus dem Stapelschacht abgegebenen Kuvertgruppen, mit einem im Bereich der Aufnahmeeinrichtung horizontal beweglichen Abräumschieber, mit einer Füllstation und mit einer horizontalen Fördereinrichtung für den Transportkasten, mittels welcher dieser in den Bereich unterhalb der Füllstation bringbar ist.

Bei einer derartigen bekannten Vorrichtung (vergl. Prospekt der BÖWE SYSTEC AG, D-86135 Augsburg, "EPOS- Envelope Packaging output System", März 1996) besteht die Aufnahmeeinrichtung aus einem vertikal beweglichen Träger, der sich zu Beginn eines Arbeitszyklus dicht unterhalb des Stapelschachtes befindet. Die aus dem Stapelschacht abgegebene Kuvertgruppe fällt auf den Träger der anschließend um ein Stück nach unten bewegt wird. Auf die vorher abgelegte Gruppe wird dann eine nächste Kuvertgruppe aus dem Stapelschacht abgegeben und nach und nach auf dem immer weiter nach unten bewegten Träger ein hoher Stapel von übereinanderliegenden Kuverts gebildet, deren Anzahl dem Fassungsvermögen des Transportkastens entspricht. Der gesamte hohe Stapel wird dann durch den Abräumschieber horizontal in einen um 90° in eine senkrechte Lage gekippten Transportkasten, z. B. einen Postkasten geschoben. Dieser Postkasten wird nach dem Einbringen des Kuvertstapels wieder um 90° in seine horizontale, normale Transportstellung zurückgekippt und abtransportiert. Beim Stapeln eines Kuvertstapels, dessen Höhe der lichten Länge des Transportkastens entspricht und der z. B. 400 bis 500 Kuverts enthalten kann, können jedoch Probleme auftreten, wenn jedes Kuvert, bedingt durch die jeweilige Falzlage seines Inhalts an verschiedenen Stellen seiner Höhe unterschiedlich dick ist. Die Kuverts bleiben nämlich dann beim Querverschieben in dem hohen Stapel nicht genau übereinander liegen, sie können in Verschieberichtung ausweichen, was zu einem Verklemmen einzelner Kuverts oder auch zu einem Zusammenbrechen des ganzen Stapels führen kann.

Ähnliche Probleme können auch dann auftreten, wenn eine Vielzahl von senkrecht nebeneinanderstehenden Kuverts auf einem horizontalen Stapeltisch unter Bildung einer sogenannten Stapelstange gestapelt werden (vergl.
EP 659 669 81 und US 5,347,790 A), wobei dann die Länge der Stapelstange der lichten Länge des Transportkastens entspricht. Diese Stapelstange wird mittels eines Schiebers horizontal in einen Einlaufschacht verschoben, dessen Boden durch zwei Klappen gebildet ist. Beim Öffnen der Klappen fällt die Stapelstange in den darunter befindlichen Transportkasten, wobei es ebenfalls zu Funktionsstörungen kommen kann, weil alle in einen Transportkasten einzubringenden Kuverts gleichzeitig bewegt werden. Weitere Probleme und Funktionsstörungen können beim Befüllen unterschiedlich hoher oder unterschiedlich langer Transportkästen auftreten.

Der Erfindung liegt daher die Aufgabe zugrunde, eine Vorrichtung zum Einbringen von gestaptelten Kuverts in einen Transportkasten der eingangs erwähnten Art zu schaffen, die sich durch besondere Betriebssicherheit auszeichnet und die zuverlässige Befüllung von Transportkästen unterschiedlicher Höhe und/oder Länge ohne wesentliche Umbauarbeiten ermöglicht.

Dies wird nach der Erfindung dadurch erreicht.
daß die Aufnahmeeinrichtung durch eine zur Aufnahme jeweils einer Kuvertgruppe ausgebildete Plattform gebildet ist, die zumindest zwei in Abstand voneinander angeordnete, vertikale Seitenführungen für die Kuvertgruppe aufweist,
daß an der dem Abräumschieber gegenüberliegenden Seite der Plattform ein im wesentlichen quaderförmiger Transferkasten zur Aufnahme jeweils einer Kuvertgruppe beweglich angeordnet ist,
daß der Transferkasten zur Plattform hin offen ist und an seinem der Plattform abgekehrten Ende eine zu öffnende Verschlußeinrichtung aufweist,
daß der Transferkasten um eine horizontale Schwenkachse um 90° schwenkbar ist und die Schwenkachse vertikal verschiebbar ist,
daß unterhalb des Bewegungsbereiches des Transferkastens die Füllstation vorgesehen und der Transferkasten bis in die Nähe des oberen Randes des jeweiligen Transportkastens verschiebbar ist und
daß im Bereich der Füllstation eine Halteeinrichtung mit mindestens einem vertikal beweglichen Halteelement und eine Vorschubeinrichtung mit einem vertikal und in Transportkastenlängsrichtung horizontal beweglichen Vorschubelement vorgesehen ist, wobei das Halteelement und das Vorschubelement von oben in den Transportkasten einfahrbar sind, um die in Gruppen nacheinander in den Transportkasten eingebrachten Kuverts beim Einbringen zu führen und bis zur vollständigen Füllung des Transportkastens in vertikaler geordneter Stellung zu halten.

Die Erfindung geht also von dem Gedanken aus, nicht mehr wie bisher eine dem Fassungsvermögen entsprechende Anzahl von Kuverts gleichzeitig in den Transpartkasten einzubringen, sondern nur eine Gruppe von Kuverts, deren Anzahl einen Bruchteil des Fassungsvermögens des Transportkastens beträgt, zu bilden und solche Kuvertgruppen einzeln nacheinander in den Transportkasten einzubringen, bis dieser schließlich vollständig gefüllt ist. Die Höhe einer derartigen, aus mehreren übereinander gestapelten Kuverts kann dabei zwischen etwa 60 und 100 mm betragen. Eine derartige kleine Kuvertgruppe läßt sich in der Vorrichtung auch bei ungünstigen Falzlagen innerhalb der Kuverts leichter und zuverlässiger handhaben, wodurch die Betriebssicherheit der Vorrichtung wesentlich gesteigert werden kann. Bei der erfindungsgemäßen Vorrichtung wird eine solche kleine Kuvertgruppe, die je nach Dicke der Kuverts z. B. 30 bis 50 Kuverts enthalten kann, aus dem Stapelschacht zunächst auf die Plattform abgegeben und dann durch den Abräumschieber in den zunächst horizontal angeordneten Transferkasten geschoben. Der Transferkasten wird dann um 90° um eine horizontale Schuenkachse geschwenkt und nach unten bis in die Nähe des oberen Randes des zu befüllenden Transportkastens bewegt. Durch die Schwenkbewegung des Transferkastens werden die in ihm befindlichen Kuverts in vertikale Stellung gebracht. Je nach Höhe des Transportkastens wird der Transferkasten mehr oder weniger weit bis in die Nähe des oberen Randes des Transportkastens bewegt. Hierdurch wird die Fallhöhe der Kuverts, die nach dem Öffnen des Bodenverschlusses des Transferkastens nach unten in den Transportkasten gleiten, auf ein Minimum beschränkt. Sie werden außerdem in den zwischen dem Halteelement und dem Vorschubelement gebildeten Freiraum eingebracht und durch die vorgenannten Elemente geführt, was zur Steigerung der Betriebssicherheit beiträgt. Durch die Uorschubeinrichtung kann auch, wie nachstehend noch näher erläutert wird, der im Transportkasten befindliche Kuvertstapel komprimiert werden, so daß eine gute Füllung des Transportkastens erreicht wird. Die neue Vorrichtung zeichnet sich ferner auch durch kleinere Bauabmessungen aus.

Eine besonders vorteilhafte Ausgestaltung der Erfindung besteht darin, daß die Plattform um eine vertikale Achse um 180° drehbar ist. Bei dieser Ausgestaltung ist es möglich, die Kuverts wahlweise so in den Transportkasten einzubringen, daß entweder die Laschen aller Kuverts oben oder unten liegen, je nach dem wie es von der jeweiligen Postverwaltung vorgeschrieben ist oder gewünscht wird. Die konstruktiven Mittel um dies zu erreichen sind sehr einfach, denn es ist nur ein Drehantrieb für die Plattform erforderlich.

Weitere vorteilhafte Ausgestaltungen der Erfindung sind in den Unteransprüchen gekennzeichnet.

Die Erfindung ist folgendem anhand eines in der Zeichnung dargestellten Ausführungsbeispieles näher erläutert. Es zeigen:
- Fig. 1: eine Gesamtseitenansicht der Vorrichtung,
- Fig. 2: eine Draufsicht,
- Fig. 3: eine Seitenansicht der Transfereinrichtung,
- Fig. 4: eine Stirnansicht derselben in Richtung 4 der Fig. 3,
- Fig. 5: eine Draufsicht,
- Fig. 6: Einzelheiten des Transferkastens in Seitenansicht,
- Fig. 7: eine Seitenansicht der Halteeinrichtung und der Vorschubeinrichtung,
- Fig. 8: eine Stirnansicht in Richtung VIII der Fig. 7,
- Fig. 9: einen teilweisen Horizontalschnitt eines Transportkastens und der Halteelemente sowie des Vorschubelements, jedoch in eienr anderen Arbeitsstellung.

Mittels des Einlaufbandes 1 werden Kuverts 2 nacheinander kontinuierlich der Stapeleinrichtung 3 zugeführt. Die Stapeleinrichtung 3 weist einen vertikalen Stapelschacht 4 auf, in welchem die Kuverts 2 horizontal übereinanderliegend gestapelt werden. Der Stapelschacht 4 weist eine Trenneinrichtung 5 mit horizontal beweglichen Trennschiebern und einem Bodenverschluß 6 mit horizontal beweglichen Verschlußschiebern auf. Trennschieber und Verschlußschieber sind, da es sich um bekannte Einrichtungen handelt, nicht näher dargestellt. Durch Zusammenwirken der Trenneinrichtung 5 und des Bodenverschlußes 6 können Gruppen von Kuverts, wie nachstehend noch näher beschrieben wird, abgetrennt und auf eine unterhalb des Stapelschachtes 4 angeordnete, horizontale Plattform 7 übergeben werden.

Die Plattform 7 ist jeweils zur Aufnahme einer Kuvertgruppe ausgebildet und weist zumindest zwei in Abstand voneinander angeordnete vertikale Seitenführungen 8 auf. Der gegenseitige Abstand der Seitenführungen 8 ist auf die Länge der jeweiligen Kuverts 2 einstellbar. Vorzugsweise ist die Plattform 7 um eine vertikale Achse A um 180° drehbar, um ein Einbringen der Kuverts 2 in den Transportkasten wahlweise mit oben angeordneten Laschen oder unten angeordneten Laschen zu ermöglichen.

Im Bereich der horizontalen Plattform 7 ist ein in Richtung B horizontal verschiebbarer Abräumschieber vorgesehen, mit welchem eine auf der Plattform 7 befindliche Kuvertgruppe in Richtung B zu einer, an der dem Abräumschieber 9 gegenüberliegenden Seite der Plattform 7 vorgesehenen, Transfereinrichtung 10 geschoben werden kann.

Die Transfereinrichtung 10 weist einen beweglichen, im wesentlichen quaderförmigen Transfer'kasten 11 auf und ist zur Aufnahme jeweils einer Kuvertgruppe bestimmt. Der Transferkasten 11 ist zur Plattform 7 hin offen. An seinem der Plattform abgekehrten Ende 11a ist der Transferkasten 11 mit einer zu öffnenden Verschlußeinrichtung 12 versehen. Die Verschlußeinrichtung 12 weist zwei in den seitlichen Bereichen des Transferkastens 11 angeordnete, schwenkbare Klappen 12a auf, die jeweils durch einen Pneumatikzylinder 12b oder dergl. in Öffnungs- oder Schließstellung geschwenkt werden können. Der Transferkasten 11 ist ferner um eine horizontale und quer zur Vorschubrichtung B des Abräumschiebers 9 verlaufende Schwenkachse A1 schwenkbar. Die Schwenkachse A1 ist durch eine Schwenkwelle 13 realisiert, die in einem vertikal verschiebbaren Schlitten 14 gelagert und mit dem Transferkasten fest verbunden ist. Durch Drehen der Schwenkwelle 13 um 90° kann der Transferkasten 11 aus einer horizontalen Lage in eine vertikale Lage so verschwenkt werden, daß sein Ende 11a mit der Verschlußeinrichtung 12 nach unten zu liegen kommt. Die Schwenkbewegung um 90° kann durch verschiedene Mittel bewirkt werden. Vorzugsweise ist jedoch mit der Schwenkwelle 13 ein Steuerhebel 15 verbunden, der eine Führungsrolle 16 trägt. Diese Führungsrolle ist in einer Kulissenführung 17 verschiebbar, welche, wie in Fig. 3 angedeutet, einen horizontalen Abschnitt 17a, einen vertikalen Abschnitt 17b und einen diese beiden Abschnitte verbindenden bogenförmigen Abschnitt 17c aufweist. Der Transferkasten 11 ist ferner in seiner Breite verstellbar, um ihn dem Format der jeweiligen Kuverts anzupassen.

Unterhalb des Bewegungsbereiches des Transferkastens 11 ist die Füllstation 18 vorgesehen, an welcher die Kuvertgruppen aus dem vertikal ausgerichteten Transferkasten 11 nacheinander, Gruppe für Gruppe in einen Transportkasten (Postkasten) 19 eingefüllt werden. Um den Transportkasten 19 zur Füllstation zu bringen und dort ggf. schrittweise weiter zu transportieren, ist eine Fördereinrichtung 20 vorgesehen, auf welcher der Transportkasten 19 in horizontaler Lage abgestellt ist.

Die Transportkästen können, wie es mit strichpunktierten Linien angedeutet ist, unterschiedliche Höhe und auch unterschiedliche Längen aufweisen. Der Transferkasten 11 ist jeweils in Abhängigkeit von der Höhe des jeweiligen Transportkastens soweit nach unten verschiebbar, daß sich sein unteres Ende 11a in der Nähe des oberen Randes des jeweiligen Transportkastens 19 befindet, wodurch die Fallhöhe der aus dem Transferkasten 11 abgegebenen Kuverts auf ein Minimum reduziert wird.

Im Bereich der Füllstation 18 sind ferner eine Halteeinrichtung 21 und eine Vorschubeinrichtung 22 vorgesehen, die in den Fig. 7 und 8 näher dargestellt sind. Die Halteeinrichtung 21 weist einen an einem ortsfesten Gestellteil 23 in Richtung C vertikal verschiebbaren Schlitten 24 auf. Mit dem Schlitten 24 ist ein Tragarm 25 verbunden, der zwei in Abstand voneinander angeordnete vertikale Halteelemente 26 trägt. Durch Bewegung des Schlittens 24 in Richtung C können diese Halteelemente 26 in den jeweiligen Transportkasten 19 von oben eingefahren werden.

Die Vorschubeinrichtung 22 weist einen in Richtung 81 verschiebbaren Support 27 auf. Die Verschieberichtung B1 verläuft in derselben Richtung wie die Vorschubrichtung B des Abräumschiebers 9. Der Support 27 trägt eine vertikale Führung 28, an welcher ein Schlitten 29 in Richtung C vertikal verschiebbar ist. Mit dem Schlitten 29 ist ein Tragarm 30 verbunden, der ein vertikales Vorschubelement 31 trägt. Auch dieses ist von oben in den Transportkasten 19 durch Bewegung des Schlittens 29 in Richtung C ein- und ausfahrbar. Die Halteelemente 26 sind gegenüber dem Vorschubelement 31 quer zur Vorschubrichtung B1 gegeneinander versetzt, wie es in Fig. 8 und 9 gezeigt ist, so daß das Vorschubelement 31 in und entgegengesetzt zur Vorschubrichtung 81 an den Halteelementen 26 vorbeibewegbar ist.

Der Arbeitsablauf der Vorrichtung ist folgender:

Im Stapelschacht 4 werden bei geschlossenem Eodenverschluß 6 in Abhängigkeit von der Füllstärke etwa 40 Kuverts senkrecht übereinanderliegend gestapelt. Diese Kuverts bilden eine Kuvertgruppe. Die Anzahl der in der Kuvertgruppe enthaltenen Kuverts ist nur ein Bruchteil des Fassungsvermögens des jeweiligen Transportkastens 19, in welchem bei der angenommenen Füllstärke etwa 500 Kuverts Platz haben. Die vertikale Höhe der Kuvertgruppe kann etwa 60 bis 100 mm, vorzugsweise ca. 80 mm betragen. Nachdem die Kuvertgruppe eine vorbestimmte Anzahl oder eine vorbestimmte Höhe erreicht hat, fahren die Trennschieber der Trenneinrichtung 5 in den Stapelschacht 4 und trennen somit die vom Einlaufband 2 neu zugeführten Kuverts von der auf dem Bodenverschluß 6 ruhenden Kuvertgruppe. Durch Öffnen der Verschlußschieber des Bodenverschlußes 6 wird die abgetrennte Kuvertgruppe freigegeben und fällt auf die darunterliegende Plattform 7. Sie wird dabei durch die vertikalen Seitenführungen 8 geführt. Der Bodenverschluß 6 wird wieder geschlossen und die Trennschieber der Trenneinrichtung 5 fahren in ihre Öffnungsstellung, so daß die inzwischen oberhalb der Trenneinrichtung 5 angesammelten Kuverts in dem Stapelschacht 4 nach unten auf den Bodenverschluß 6 fallen. Mittels der Trenneinrichtung 5 ist auch eine beliebige Abtrennung von neu zulaufenden Kuverts über eine optische Merkmalserkennung oder über Barcode möglich, um die Kuverts z. B. nach Postleitzahlen zu trennen.

Die auf die Plattform 7 abgegebene Kuvertgruppe kann nun entweder unmittelbar von dem Abräumschieber 9 in den horizontal ausgerichteten Transferkasten 11 geschoben werden oder es wird zuvor die Plattform 7 um die vertikale Drehachse A um 180° gedreht. Letzteres ist denn erforderlich, wenn die Laschen der in den Transportkasten 19 eingebrachten Kuverts statt oben unten liegen sollen oder umgekehrt. Angenommen, die Kuverts werden vom Einlaufband 1 mit den Laschen voran in den Stapelschacht 4 gefördert, dann würden die Laschen nach dem Einbringen in den Transportkasten 19 ohne Drehung der Plattform 7 jeweils unten liegen. Sollen sie jedoch oben angeordnet sein, dann muß jede Kuvertgruppe durch Drehen der Plattform 7 um die vertikale Achse A um 180° gedreht werden, bevor sie vom Abräumschieber in den Transferkasten 11 geschoben wird.

Beim Einschieben der Kuvertgruppe in den horizontal ausgerichteten Transferkasten 11 sind die Klappen 12a seiner Verschlußeinrichtung 12 geschlossen. Anschließend wird der Schlitten 14 der Transfereinrichtung nach unten verschoben. Durch den mit seiner Führungsrolle 16 in die Kulisse 17 eingreifenden Steuerhebel 15 wird dabei der Transferkasten 11 aus seiner horizontalen Stellung in seine vertikale Stellung geschwenkt und der Schlitten 14 soweit nach unten gefahren, bis sich sein unteres Ende 11a in der Nähe des oberen Randes des Transportkastens 19 befindet. Anschliessend werden die Klappen 12a mittels der Pneumatikzylinder 12b geöffnet. Die Kuvertgruppe fällt dann aus dem Transferkasten 11 in den darunter befindlichen Transportkasten 19 in einen zwischen den Halteelementen 26 und dem Vorschubelement 31 freigehaltenen Raum.

Bevor der Transferkasten 11 nach unten gefahren wird, wurde der Transportkasten 19 an der Füllstation 18 mittels der Fördereinrichtung 20 gegen einen Anschlag 32 bewegt und damit in die richtige Füllposition gebracht. Durch Vertikalverschiebung der Schlitten 24 und 29 werden die Halteelemente 26 und das Vorschubelement 31 von oben her in den Transportkasten 19 eingefahren. Das Vorschubelement 31 befindet sich dabei in einem Abstand a von den Halteelementen 26, wodurch der besagte Freiraum geschaffen wird, in den dann die vom Transferkasten 11 freigegebene Kuvërtgruppe fallen kann. Diese wird hierbei durch Halteelemente 26 und das Vorschubelement 31 geführt. Der Schlitten 24 der Halteeinrichtung wird dann nach oben verschoben bis die Halteelemente 26 den Transportkasten verlassen haben. Durch Bewegung des Supportes 27 in Richtung B1 wird gemäß Fig. 7 das Vorschubelement 31 nach links bewegt, bis es seine Endposition erreicht hat. Hierdurch wird die in den Transportkasten 19 eingebrachte Kuvertgruppe komprimiert und gleichzeitig wird auch durch das Vorschubelement 31 der Transportkasten 19 in die nächste Füllstellung weitertransportiert. Dies kann bei ruhender Fördereinrichtung erfolgen, wobei dann die Reibkräfte zwischen Transportkasten 19 und Fördereinrichtung überwunden werden müssen. Sollten diese Reibkräfte zu groß sein, so kenn eine in die Fördereinrichtung 20 eingebaute Rutschkupplung oder ein Freilauf Abhilfe schaffen. Wenn die Reibkraft zwischen Transportkasten 19 und Fördereinrichtung 20 zu gering ist, könnte der Transportkasten 19 auch durch zusätzliche Maßnahmen gebremst werden.

Wenn das Vorschubelement 31 in Vorschubrichtung B1 bewegt wird, dann erfolgt diese Bewegung über die vertikale Bewegungsebene der Halteelemente 26 hinaus. In der Endstellung nimmt dann das Vorschubelement 31 die in Fig. 9 dargestellte Position ein. Die zuvor komprimierte Kuvertgruppe 2a befindet sich dann gemäß Fig. 9 links von der vertikalen Bewegungsebene der Halteelemente 26. Diese können infolgedessen durch Abwärtsbewegung des Schlittens 24 wieder in den Transportkasten 19 eingefahren werden, ohne daß sie mit der zuvor eingebrachten Kuvertgruppe kollidieren. Durch Rückwärtsbewegung des Supportes 27 entgegen der Pfeilrichtung B1 wird das Vorschubelement 31 in seine in Fig. 9 strichpunktiert dargestellte Ausgangsposition zurückbeuegt, so daß es sich dann wieder in dem Abstand a zu den Halteelementen 26 befindet und zwischen den Elementen 26 und 31 der Freiraum zum Einfüllen der nächsten Kuvertgruppe freigehalten wird. Anschließend wird der mit der näcshten Kuvertgruppe gefüllte Transferkasten 11 wieder zum Transportkasten 19 hin abgesenkt und diese nächste Kuvertgruppe durch Öffnen der Klappen 12a freigegeben. Das Einfüllen von Kuvertgruppen und das schrittweise Vorschieben des Transportkastens 19 nach dem Einfüllen jeder Kuvertgruppe wird solange wiederholt, bis der Transportkasten vollständig gefüllt ist. Durch das jeweilige Komprimieren jeder Kuvertgruppe mittels des Vorschubelementes 31 wird eine gute Füllung des Transportkastens gewährleistet.

Die sequentielle Übergabe mehrerer Kuvertgruppen in den Transportkasten gewährleistet eine hohe Funktianssicherheit. Füllstärke, Format und Falzlagen beeinflußen den Arbeitsablauf deutlich geringer als bei anderen Systemen, bei denen alle Kuverts in Form einer sogenannten Kuvertstange gleichzeitig in den Transportkasten eingefüllt werden. Durch das Einbringen der Kuverts in kleineren Gruppen wird das bei vorbekannten Vorrichtungen mögliche Auseinanderrutschen der Kuvertstange verhindert.

## Patentansprüche

1. Vorrichtung zum Einbringen von gestapelten Kuverts in einen Transportkasten, mit einem vertikalen Stapelschacht, zum Übereinanderstapeln einer Vielzahl von horizontal übereinanderliegenden Kuverts, der einen zu öffnenden Bodenverschluß und eine mit Abstand über diesem angeordnete Trenneinrichtung aufueist, mittels welcher eine Gruppe von Kuverts, deren Anzahl ein Bruchteil des Fassungsvermögens des Transportkastens beträgt, im Stapelschacht abtrennbar ist, mit einer unterhalb des Stapelschachtes angeordneten, horizontalen Aufnahmeeinrichtung für die Aufnahme der aus dem Stapelschacht abgegebenen Kuvertgruppen, mit einem im Bereich der Aufnahmeeinrichtung horizontal beweglichen Abräumschieber, mit einer Füllstation und mit einer horizontalen Fördereinrichtung für den Transportkasten, mittels welcher dieser in den Bereich unterhalb der Füllstation bringbar ist, **dadurch gekennzeichnet,**
**daß** die Aufnahmeeinrichtung durch eine zur Aufnahme jeweils einer Kuvertgruppe (2a) ausgebildete Plattform (7) gebildet ist, die zumindest zwei in Abstand von einander angeordnete, vertikale Seitenführungen (8) für die Kuvertgruppe (2a) aufweist,
**daß** an der dem Abräumschieber (9) gegenüberliegenden Seite der Plattform (7) ein im wesentlichen quaderformiger Transferkasten (11) zur Aufnahme jeweils einer Kuvertgruppe (2a) beweglich angeordnet ist,
**daß** der Transferkasten (11) zur Plattform (7) hin offen ist und an seinem der Plattform abgekehrten Ende (11A) eine zu öffnende Verschlußeinrichtung (12) aufweist, daß der Transferkasten (11) um eine horizontale Schwenkachse (A1) um 90° schwenkbar ist und die Schwenkachse vertikal verschiebbar ist,
**daß** unterhalb des Bewegungsbereiches des Transferkastens (11) die Füllstation (18) vorgesehen und der Transferkasten (11) bis in die Nähe des oberen Randes des jeweiligen Transportkastens (19) verschiebbar ist, und
**daß** im Bereich der Füllstation (18) eine Halteeinrichtung (21) mit mindestens einem vertikal beweglichen Halteelement (26) und eine Vorschubeinrichtung (22) mit einem vertikal und in Transportkasten-Längsrichtung horizontal beweglichen Vorschubelement (31) vorgesehen ist, wobei das Halteelement (26) und das Vorschubelement (31) von oben in den Transportkasten (19) einfahrbar sind, um die in Gruppen (2a) nacheinander in den Transportkasten (19) eingebrachten Kuverts (2) beim Einbringen zu führen und bis zur vollständigen Füllung des Transportkastens (19) in vertikaler, geordneter Stellung zu halten.

2. Vorrichtung nach Anspruch 1, **dadurch gekennzeichnet, daß** die Plattform (7) um eine vertikale Achse (A) um 180° drehbar ist.

3. Vorrichtung nach Anspruch 1 oder 2 **dadurch gekennzeichnet, daß** die Verschlußeinrichtung (12) des Transferkastens (11) zwei Klappen (12a) aufweist.

4. Vorrichtung nach Anspruch 1, **dadurch gekennzeichnet, daß** die Schwenkachse (A1) des Transferkastens (11) quer zur Bewegungsrichtung (B) des Abräumschiebers (9) angeordnet ist.

5. Vorrichtung nach Anspruch 1 oder 3, **dadurch gekennzeichnet, daß** der Transferkasten (11) in seiner Breite verstellbar ist.

6. Vorrichtung nach Anspruch 1, **dadurch gekennzeichnet, daß** die Schwenkachse (A1) des Transferkastens (11) durch eine an einem vertikal verschiebbaren Schlitten (14) gelagerte Schwenkwelle (13) gebildet ist und daß mit der Schwenkwelle (13) ein Steuerhebel (15) verbunden ist, der eine Führungsrolle (16) aufueist, welche in einer Kulissenführung (17) verschiebbar ist, die einen horizontalen Abschnitt (17a), einen vertikalen Abschnitt (17b) und einen diese beiden Abschnitte verbindenden bogenförmigen Abschnitt (17c) aufweist.

7. Vorrichtung nach Anspruch 1, **dadurch gekennzeichnet, daß** die Vorschubeinrichtung (22) einen horizontal verschiebbaren Support (27) und einen daran vertikal verschiebbaren Schlitten (29) aufweist, der das Vorschubelement (31) trägt.

8. Vorrichtung nach Anspruch 1, **dadurch gekennzeichnet, daß** die Halteeinrichtung (21) einen an einem ortsfesten Gestellteil (23) vertikal verschiebbaren Schlitten (24) aufweist, der das Halteelement (26) trägt.

9. Vorrichtung nach Anspruch 7 und 8, **dadurch gekennzeichnet, daß** das oder die Halteelemente (26) gegenüber dem Vorschubelement (31) quer zur Vorschubrichtung (81) versetzt zueinander angeordnet sind, so daß das Vorschubelement (31) in und entgegengesetzt zur Vorschubrichtung (B1) an dem oder den Halteelementen vorbeibewegbar (26) ist.

10. Vorrichtung nach einem der vorhergehenden Ansprüche, **dadurch gekennzeichnet, daß** die Vorschubeinrichtung (22) auch zum schrittweisen Vorschub des Transportkastens (19) vorgesehen ist.

11. Vorrichtung nach einem der vorhergehenden Ansprüche, **dadurch gekennzeichnet, daß** die Höhe der auf die Plattform (7) übergebenen Kuvertgruppe (2a) etwa 1/4 bis 1/10 der lichten Länge des Transportkastens entspricht.

12. Vorrichtung nach einem der vorhergehenden Ansprüche **dadurch gekennzeichnet, daß** die Höhe einer Kuvertgruppe (2a) etwa 60 - 100 mm beträgt.

## Claims

1. Device for placing stacked envelopes in a tote box, with a vertical stacking shaft for stacking a plurality of horizontally superposed envelopes, which exhibits an opening bottom closure and a separating device which is arranged above the latter at a distance and by means of which a group of envelopes in a number corresponding to a fraction of the capacity of the tote box can be separated in the stacking shaft, with a horizontal receiving device arranged underneath the stacking shaft for receiving the groups of envelopes discharged from the stacking shaft, with a discharge slider which can be moved horizontally in the area of the receiving device, with a filling station and with a horizontal conveying device for the tote box, by means of which this can be brought into the area underneath the filling station,
**characterised**
**in that** the receiving device is formed by a platform (7) which is embodied to receive one group of envelopes (2a) at a time and exhibits at least two vertical side guides (8) arranged a distance from one another for the group of envelopes (2a),
**in that** an essentially parallelepiped transfer box (11) for receiving one group of envelopes (2a) at a time is arranged displaceably on the opposite side of the platform (7) to the discharge slider (9),
**in that** the transfer box (11) is open at the end facing the platform (7) and exhibits an opening closing device (12) at its end (11A) facing away from the platform,
**in that** the transfer box (11) is pivotable through 90° about a horizontal pivot axis (A1) and the pivot axis is displaceable vertically,
**in that** the filling station (18) is provided underneath the area of movement of the transfer box (11) and the transfer box (11) is displaceable into the vicinity of the upper edge of the respective tote box (19), and
**in that** a holding device (21) with at least one holding element (26) which can be moved vertically, and a feeding device (22) with a feeding element (31) which can be moved vertically and horizontally in the longitudinal direction of the tote box are provided in the area of the filling station (18), the holding element (26) and the feeding element (31) being displaceable from above into the tote box (19) in order to guide the envelopes (2) placed in the tote box (19) in groups (2a) one after another during their introduction and to hold them in a vertical ordered position until the tote box (19) is filled completely.

2. Device according to claim 1, **characterised in that** the platform (7) is rotatable through 180° about a vertical axis (A).

3. Device according to claim 1 or 2, **characterised in that** the closing device (12) of the transfer box (11) exhibits two flaps (12a).

4. Device according to claim 1, **characterised in that** the pivot axis (A1) of the transfer box (11) is arranged transversely to the direction of movement (B) of the discharge slider (9).

5. Device according to claim 1 or 3, **characterised in that** the transfer box (11) is adjustable in its breadth.

6. Device according to claim 1, **characterised in that** the pivot axis (A1) of the transfer box (11) is formed by a pivot shaft (13) mounted on a vertically displaceable slide (14) and **in that** the pivot shaft (13) is connected to a control lever (15) which exhibits a guide roller (16) which is displaceable in a guide (17) which exhibits a horizontal section (17a), a vertical section (17b) and a curved section (17c) connecting these two sections.

7. Device according to claim 1, **characterised in that** the feeding device (22) exhibits a horizontally displaceable support (27) and a slide (29) which is displaceable vertically thereon and carries the feeding element (31).

8. Device according to claim 1, **characterised in that** the holding device (21) exhibits a slide (24) which is displaceable vertically on a fixed frame part (23) and carries the holding element (26).

9. Device according to claim 7 and 8, **characterised in that** the holding element or elements (26) are arranged offset in relation to the feeding element (31) transversely to the feeding direction (B1) so that the feeding element (31) can be moved past the holding element or elements (26) in the feeding direction (B1) and in the opposite direction.

10. Device according to one of the preceding claims,
**characterised in that** the feeding device (22) is also provided for progressive feeding of the tote box (19).

11. Device according to one of the preceding claims,
**characterised in that** the height of the group of envelopes (2a) discharged onto the platform (7) is approximately a quarter to a tenth of the internal length of the tote box.

12. Device according to one of the preceding claims,
**characterised in that** the height of a group of envelopes (2a) is approximately 60 to 100 mm.

## Revendications

1. Dispositif pour introduire des enveloppes empilées dans une boîte de transport, comportant un puits vertical d'empilage, pour l'empilage d'un grand nombre d'enveloppes superposées horizontalement, qui comporte une fermeture de fond à ouvrir et un dispositif de séparation disposé à distance au-dessus de celui-ci, au moyen duquel un groupe d'enveloppes, dont le nombre correspond à une fraction de la capacité de la boîte de transport, peut être séparé dans le puits d'empilage, comportant un dispositif de réception horizontal, disposé au-dessous du puits d'empilage, pour la réception des groupes d'enveloppes distribuées depuis le puits d'empilage, comportant un coulisseau de dégagement déplaçable horizontalement dans la zone du dispositif de réception, comportant un poste de remplissage ainsi qu'un dispositif de convoyage horizontal pour la boîte de transport, au moyen duquel cette dernière peut être amenée dans la zone située au-dessous du poste de remplissage, **caractérisé**
**en ce que** le dispositif de réception est formé par une plateforme (7) qui est conçue pour recevoir un groupe d'enveloppes (2a) et qui comporte deux guides latéraux verticaux (8) disposés espacés l'un de l'autre, pour le groupe d'enveloppes (2a),
**en ce que** sur le côté de la plateforme (7), opposé au coulisseau de dégagement (9), il est disposé déplaçable une boîte de transfert (11), sensiblement parallélépipédique, destinée à recevoir un groupe d'enveloppes (2a),
**en ce que** la boîte de transfert (11) est ouverte vers la plateforme (7) et présente un dispositif de fermeture (12) à ouvrir, à son extrémité (11A) tournée à l'opposé de la plateforme,
**en ce que** la boîte de transfert (11) peut pivoter de 90° autour d'un axe de pivotement (A1) horizontal, et l'axe de pivotement peut coulisser verticalement,
**en ce qu'**au-dessous de la zone de déplacement de la boîte de transfert (11) est prévu le poste de remplissage (18) et la boîte de transfert (11) peut coulisser jusqu'à proximité du bord supérieur de la boîte de transport (19) respective, et
**en ce que** dans la zone du poste de remplissage (18), il est prévu un élément de maintien (26), déplaçable verticalement, et un dispositif d'avance (22) avec un élément d'avance (31) déplaçable verticalement et horizontalement dans la direction longitudinale de la boîte de transport, l'élément de maintien (26) et l'élément d'avance (31) pouvant être introduits du haut dans la boîte de transport (19), afin de guider, lors de l'introduction, les enveloppes (2) introduites en groupes (2a), les uns après les autres, dans la boîte de transport (19), et de les maintenir en position verticale ordonnée, jusqu'au remplissage complet de la boîte de transport (19).

2. Dispositif selon la revendication 1, **caractérisé en ce que** la plateforme (7) peut tourner de 180° autour d'un axe vertical (A).

3. Dispositif selon la revendication 1 ou 2, **caractérisé en ce que** le dispositif de fermeture (12) de la boîte de transfert (11) comporte deux clapets (12a).

4. Dispositif selon la revendication 1, **caractérisé en ce que** l'axe de pivotement (A1) de la boîte de transfert (11) est disposé transversalement au sens de déplacement (B) du coulisseau de dégagement (9).

5. Dispositif selon la revendication 1 ou 3, **caractérisé en ce que** la largeur de la boîte de transfert (11) est réglable.

6. Dispositif selon la revendication 1, **caractérisé en ce que** l'axe de pivotement (A1) de la boîte de transfert (11) est formé par un arbre de pivotement (13) monté sur un chariot (14) qui peut coulisser verticalement, et **en ce qu'**à l'arbre de pivotement (13) est relié un levier de commande (15) qui comporte un galet de guidage (16), lequel peut coulisser dans un guide à coulisse (17) qui comporte une portion horizontale (17a), une portion verticale (17b) et une portion arquée (17c), qui relie ces deux portions.

7. Dispositif selon la revendication 1, **caractérisé en ce que** le dispositif d'avance (22) comporte un support (27) pouvant coulisser horizontalement et un chariot (29) pouvant coulisser verticalement sur celui-ci et qui supporte l'élément d'avance (31).

8. Dispositif selon la revendication 1, **caractérisé en ce que** le dispositif de maintien (21) comporte un chariot (24) qui peut coulisser verticalement sur une partie de bâti (23) stationnaire et qui supporte l'élément de maintien (26).

9. Dispositif selon les revendications 7 et 8, **caractérisé en ce que** le ou les éléments de maintien (26) sont disposés décalés les uns par rapport aux autres, par rapport à l'élément d'avance (31), transversalement au sens d'avance (81), ce qui fait que l'élément d'avance (31) est déplaçable (26) devant le ou les éléments de maintien, dans le sens d'avance (81) et dans le sens opposé.

10. Dispositif selon l'une des revendications précédentes, **caractérisé en ce que** le dispositif d'avance (22) est prévu aussi pour l'avance pas à pas de la boîte de transport (19).

11. Dispositif selon l'une des revendications précédentes, **caractérisé en ce que** la hauteur du groupe d'enveloppes (2a), transféré sur la plateforme (7), correspond à environ 1/4 à 1/10 de la longueur utile de la boîte de transport.

12. Dispositif selon l'une des revendications précédentes, **caractérisé en ce que** la hauteur d'un groupe d'enveloppes (2a) est d'environ 60 à 100 mm.
